# EUROPÄISCHE PATENTSCHRIFT

(11) **EP 2 333 346 B1**
(45) Veröffentlichungstag und Bekanntmachung des Hinweises auf die Patenterteilung: **15.02.2017**
(21) Anmeldenummer: 10192447.0
(22) Anmeldetag: 24.11.2010
(51) Int. Cl.: F04D 29/32, F04D 29/58

(54) **Lüfter für eine Brennkraftmaschine**
Ventilator for a combustion engine
Ventilateur pour moteur à combustion interne

(30) Priorität: 25.11.2009 DE 102009055609
(43) Veröffentlichungstag der Anmeldung: 15.06.2011
(73) Patentinhaber: MAHLE Behr GmbH & Co. KG, 70469 Stuttgart (DE)
(72) Erfinder: Aschermann, Uwe, 76199 Karlsruhe (DE)
(74) Vertreter: Grauel, Andreas

(56) Entgegenhaltungen:
- EP-A2- 1 219 837
- WO-A2-2008/146154
- DE-A1- 19 929 978

## Beschreibung

Die Erfindung betrifft einen Lüfter gemäß dem Oberbegriff des Anspruchs 1.

Ein solcher Lüfter ist z.B. aus der WO 2008/146154 bekannt.

Elektrolüfter werden im Stand der Technik unter anderem in Motorkühlungsgebläsen eingesetzt. Derartige Elektrolüfter mit beispielsweise einem axialen Lüfterrad weisen als Antrieb einen Elektromotor auf, welcher innerhalb einer Nabe des Lüfters angeordnet ist. Durch diese Anordnung innerhalb der Nabe sitzt der Elektromotor jedoch außerhalb des eigentlichen luftstroms und wird daher nur schlecht gekühlt.

Zur Verbesserung der kühlung sind in Lüftern gemäß dem Stand der Technik an der zylinderförmig ausgeführten Nabe an deren Innenseite Rippen vorgesehen, die sowohl der Festigkeit des Lüfters als auch der Kühlung des Elektromotors dienen.

In DE 60 2004 012 549 T2 ist eine Kühllüfteranordnung für eine Brennkraftmaschine beschrieben, bei welcher ein Ventilator eine Nabe mit einem inneren und einem äußeren Nabenabschnitts enthält, wobei der innere Nabenabschnitt eine im Wesentlichen ebene Stirn definiert und mit einer Antriebswelle gekoppelt ist. Der äußere Nabenabschnitt erstreckt sich sowohl radial als auch axial in Bezug auf eine Mittenachse des Ventilators. Der Ventilator enthält darüber hinaus mehrere Blätter, die sich von einem axial verlaufenden Abschnitt des äußeren Nabenabschnitts radial erstrecken. Darüber hinaus enthält der Ventilator mehrere Rippen, die an einer inneren Oberfläche des inneren Nabenabschnitts und an einer inneren Oberfläche des äußeren Nabenabschnitts vorgesehen sind.

In DE 100 44 066 A1 ist ein elektrischer Lüfter beschrieben, bei dem ein Kühlkörper mit Kühlrippen vorgesehen ist, welche innerhalb einer in einen Gehäusemantel des Lüfter eingeformten Lufteintrittsöffnung angeordnet sind, so dass sie von einem Kühlluftstrom durchströmt werden.

In DE 31 27 518 A1 ist ein Axialventilator mit einem Elektromotor beschrieben, auf dessen Motorwelle eine topfförmige Nabe eines Flügelrads koaxial befestigt ist, in deren Nabenmantel axiale Lüftungsschlitze vorhanden sind, die sich von der Stimscheibe der Nabe oder von der Nähe dieser Stirnscheibe aus zwischen den Basen der Flügelblätter nach innen erstrecken. Zusätzlich sind zur Verbesserung der Kühlung in dem rückwärtigen Stirnende des Nabenmantels axiale Einbuchtungen vorgesehen.

Die im Stand der Technik bekannten Konfigurationen zur. Verbesserung der Kühlung eines in einer Lüfternabe aufgenommenen Elektromotors, die Kühlrippen verwenden, sind jedoch nachteilig darin, dass durch die Kühlrippen Luft innerhalb der Nabe verwirbelt wird, wodurch eine gerichtete Strömungsführung nicht sichergestellt werden kann. Andererseits führen Konfigurationen, welche zur Verbesserung der Kühlung des Elektromotors zusätzliche Luftschlitze oder Öffnungen verwenden, zu einem Leckage-Luftstrom.

Daher ist es die Aufgabe der vorliegenden Erfindung, einen Lüfter vorzusehen, bei dem die Kühlung eines in einer Nabe aufgenommenen Elektromotors verbessert wird.

Die Aufgabe der vorliegenden Erfindung wird durch einen Lüfter mit den Merkmalen gemäß Anspruch 1 gelöst. Vorteilhafte Weiterbildungen der vorliegenden Erfindung sind in den Unteransprüchen definiert.

Erfindungsgemäß wird ein Lüfter für eine Brennkraftmaschine vorgesehen, welcher ein von einem in einer Nabe angeordneten Elektromotor angetriebenes Lüfterrad aufweist, welches mit einer Vielzahl von an der Nabe angeordneten Lüfterblättern ausgebildet ist, wobei die Nabe mit einer Nabenstirnfläche und einer Nabenmantelfläche ausgebildet ist, wobei in der Nabenmantelfäche eine Vielzahl von Aussparungen vorgesehen ist, welche die Nabenmantelfläche in eine Vielzahl von schaufelartigen Elementen unterteilen. Durch die erfindungsgemäße Konfiguration weist die Nabe des Lüfters im Wesentlichen eine Anordnung auf, welche der Saugseite eines Radiallüfters ehtspricht. Hierdurch wird ein gerichteter Luftstrom erzeugt, welcher im Bereich der Saugseite der Lüfterblätter zugeführt wird, da hier ein niedriger statischer Druck herrscht, Durch die erfindungsgemäße Konfiguration wird somit die Kühlung des Elektromotors ohne die im Stand der Technik bekannten Nachteile aufzuweisen verbessert. Leckage-Luftströme werden auf diese Weise vermieden, und eine effektive Kühlleistung kann auf konstruktiv einfache und somit kostengünstige Art und Weise sichergestellt werden. Die erfindungsgemäße Konfiguration hat auch den Vorteil, dass die Nabe hierdurch kleiner ausgeführt werden kann.

Gemäß einer bevorzugten Ausführungsform ist jede von der Vielzahl von Aussparungen jeweils zwischen zwei Lüfterblättern angeordnet.

Gemäß noch einer bevorzugten Ausführungsform ist jede von der Vielzahl von Aussparungen in Form eines Schlitzes ausgebildet, welcher sich im Wesentlichen von einem ersten Abschnitt der Nabenmantelfläche, welcher an die Nabenstirnfläche angrenzt, zu einem an einem offenen Ende der Nabe endenden zweiten Abschnitt der Nabenmantelfläche erstreckt.

Gemäß einer weiteren bevorzugten Ausführungsform erstreckt sich jede von der Vielzahl von Aussparungen im Wesentlichen senkrecht zu der Nabenstirnfläche,

Vorzugsweise weist jedes schaufelartige Element einen vorderen Rand und einen hinteren Rand auf.

Gemäß noch einer weiteren bevorzugten Ausführungsform bildet jede Aussparung jeweils den vorderen Rand eines schaufelartigen Elements und den hinteren Rand eines angrenzenden schaufelartigen Elements.

Besonders bevorzugt ist es, wenn der vordere Rand des schaufelartigen Elements und der hintere Rand des angrenzenden schaufelartigen Elements in einer radialen Richtung des Lüfters voneinander beabstandet sind. Hierdurch wird die Nabe des Lüfters in vorteilhafter Weise in ihrer Form wie die Saugseite eines Radiallüfters gestaltet, was die bereits beschriebene gerichtete Kühlluftströmung verursacht.

Vorzugsweise ist der Lüfter ein Axiallüfter.

Es ist darüber hinaus bevorzugt, wenn die Nabe auf der Druckseite des Lüfters eine im Wesentlichen topfförmige Aufnahme bildet, in welcher der Elektromotor angeordnet ist.

Vorzugsweise weist jedes von der Vielzahl von schaufelförmigen Elementen eine Innenseite und eine Außenseite auf.

Auch ist es vorteilhaft, wenn an der Innenseite zumindest eine Kühlrippe angeordnet ist, Die neue Luftströmung kann durch Vorsehen von Kühlrippen und einer entsprechenden Gestaltung der Kühlrippe innerhalb der Nabe auf effektive Art und Weise unterstützt und somit die Kühlwirkung weiter verbessert werden.

Gemäß noch einer weiteren bevorzugten Ausführungsform weist die Nabenstirnfläche eine saugseltige Vorderseite und eine der Vorderseite gegenüberliegende druckseitige Rückseite auf.

Vorzugsweise erstrecken sich die Kühlrippe von der Innenseite des schau schaufelförmigen Elements zu der Rückseite der Nabenstirnfläche.

Weiterhin ist es bevorzugt, wenn auf der Nabenstirnfläche zumindest eine Öffnung, insbesondere eine Vielzahl von Öffnungen vorgesehen ist. Durch die zusätzlichen Öffnungen kann Luft in Richtung der Luftströmung des Lüfters gefördert werden. Leckage-Luftströme werden effektiv vermieden.

Vorzugsweise ist darüber hinaus die zumindest eine Kühlrippe im Wesentlichen L-förmig ausgebildet.

Im Folgenden wird die Erfindung anhand eines Ausführungsbeispiels unter Bezugnahme auf die Zeichnung detailliert erläutert. In der Zeichnung zeigen:
- Fig. 1: eine perspektivische Ansicht eines Lüfters gemäß einer Ausführungsform von vorne;
- Fig. 2: eine perspektivische Ansicht des Lüfters von Fig. 1 von hinten.
- Fig. 3: einen Ausschnitt des Lüfters von Fig. 1 von hinten;
- Fig. 4: einen Ausschnitt eines Lüfters gemäß einer weiteren Ausführungsform von hinten;
- Fig. 5: eine perspektivische Ansicht des Lüfters von Fig. 4 von vorne; und
- Fig. 6: eine Schnittansicht des Lüfters von Fig. 5.

Fig. 1 zeigt eine perspektivische Ansicht eines Lüfters 1 gemäß einer Ausführungsform von vorne bzw. von der Saugseite des Lüfters 1 betrachtet wie er für eine Brennkraftmaschine eines Kraftfahrzeugs zur Kühlung eingesetzt wird. Der Lüfter 1 ist als elektrischer Axiallüfter ausgebildet, welcher ein Lüfterrad 2 mit fünf Lüfterblättern 3 aufweist, welche auf einer Nabe 4 zwischen einem äußeren Ring 5 und einer Nabenmantelfiäche 6 angeordnet sind. Die Nabenmantelftäche 6 grenzt mit einem ersten Abschnitt 7 an eine Nabenstirnfläche 8 an. In der Nabenmantelfläche 6 sind um den Umfang der Nabe 4 herum gleichmäßig beabstandet Aussparungen 9 vorgesehen, welche sich schlitzartig von dem ersten Abschnitt 7 bis zu einem an einem offenen Ende der Nabe 4 endenden zweiten Abschnitt 10 der Nabenmantelfläche 6 erstrecken. Durch die Aussparungen 9 wird die Nabenmantelfläche 6 der Nabe 4 in eine Vielzahl von schaufelartigen Elementen 12 unterteilt, wodurch die Nabe 4 in Ihrer Form wie die Saugseite eines Radiallüfters ausgestaltet ist. Jedes schaufelartige Element 12 weist einen vorderen Rand 13 und einen hinteren Rand 14 auf. Die schlitzartigen Aussparungen 9 erstrecken sich im Wesentlichen senkrecht zu der Nabenstirnfläche 8. Um eine Öffnung 11 zum Hindurchströmen einer Luftströmung L beim Drehen des Lüfterrads 2 um eine Drehachse D herum vorzusehen, sind jeweils der vordere Rand 13 eines schaufelartigen Elements 12 und der hintere Rand 14 eines angrenzenden schaufelartigen Elements 12' in einer radialen Richtung des Lüfterrads 2 bzw. des Lüfters 1 voneinander beabstandet.

Fig. 2 zeigt eine perspektivische Ansicht des in Fig. 1 gezeigten Lüfters 1 von hinten bzw. in der Luftströmungsrichtung von der Druckseite des Lüfters 1 betrachtet. Die schaufelartigen Elemente 12 bilden eine im Wesentlichen toplförmige Aufnahme 15 für den hier schematisch dargestellten Elektromotor 16. Jedes schaufelartige Element 12 weist eine Außenseite 17 und eine der Außenseite 17 gegenüberliegende Innenseite 18 auf. An jedem schaufelartigen Element 12 ist auf der jeweiligen Außenseite 17 in der Ausführungsform ein Lüfterblatt 3 angeordnet. Durch die durch L gekennzeichneten Pfeile wird die Luftströmung durch die schaufelförmigen Elemente 12 bzw. durch die schlitzartigen Aussparungen 9 dargestellt, welche den Elektromotor 16 umströmt und somit effektiv kühlt,

Fig. 3 zeigt einen Ausschnitt des Lüfter 1 von Fig. 1 von hinten bzw. von der Druckseite des Lüfters 1 betrachtet. Wie erkennbar ist, bilden die einzelnen schaufelartigen Elemente 12 der Nabe 4 eine topfförmige Aufnahme 15, in welcher der hier nicht dargestellte Elektromotor 16 aufnehmbar ist. Zur weiteren Verbesserung der Kühlung des Elektromotors 16 sind an der Innenseite 18 eines jeden schaufelförmigen Elements 12 Kühlrippe 19 vorgesehen. Die Kühlrippe 19 sind im Wesentlichen L-förmig ausgebildet und erstrecken sich jeweilig von der Innenseite 18 der jeweiligen schaufelförmigen Elemente 12 auf eine druckseitige Rückseite 20 der Nabenstirnfläche 8.

Fig. 4 zeigt einen Ausschnitt eines Lüfters 1 gemäß einer weiteren Ausführungsform von hinten bzw. von der Druckseite des Lüfters 1 betrachtet. Die hier dargestellte Ausführungsform unterscheidet sich von der in Fig. 3 dargestellten Ausführungsform lediglich dadurch, dass in der Nabenstirnfläche 8 der Nabe 4 zusätzliche Öffnungen 21 vorgesehen sind, durch welche Luft in Richtung der Luftströmung L des Lüfters 1 gefördert werden kann, ohne dass Leckage-Luftströme auftreten.

Fig. 5 zeigt eine perspektivische Ansicht des Lüfters 1 von Fig. 4 von vorne bzw. von der Saugseite des Lüfters 1 betrachtet. Wie erkannt werden kann, weist die Nabe 4 neben den Aussparungen 12 in der Nabenmantelfläche 6 zusätzliche Öffnungen 21 in der Nabenstirnfläche 8 auf, von welcher hier die der druckseitigen Rückseite (nicht dargestellt) gegenüberliegende saugseitige Vorderseite 22 sichtbar ist. Die Öffnungen 21 erstrecken sich dabei von der saugseitigen Vorderseite 22 bis zu der druckseitigen Rückseite 20 der Nabenstirnfläche 8.

Fig. 6 zeigt eine Schnittansicht des Lüfters 1 von Fig. 5, wobei die durch L gekennzeichnete Luftströmung durch einen Pfeil schematisch dargestellt ist. Die. Luft tritt dabei durch die Öffnungen 21 an der saugseitigen Vorderseite 22 der Nabenstirnfläche 8 ein und tritt an der druckseitigen Rückseite 20 der Nabenstirnfläche aus, wobei sie den Elektromotor 16 umströmt und zu der Hauptluftströmung des Lüfters 1 geleitet wird.

Insgesamt betrachtet kann mit dem so ausgestatteten Lüfter 1 eine verbesserte und effektive Kühlung des Elektromotors erzielt werden.

### Bezugszeichenliste

- 1: Lüfter
- 2: Lüfterrad
- 3: Lüfterblatt
- 4: Nabe
- 5: Ring
- 6: Nabenmantelfläthe
- 7: erster Abschnitt der Nabenmantelfläche
- 8: Nabenstirnfläche
- 9: Aussparung
- 10: zweiter Abschnitt der Nabenmantelfläche
- 11: Öffnung
- 12, 12': schaufetattiges Element
- 13: vorderer Rand
- 14: hinterer Rand
- 15: topfförmige Aufnahme
- 16: Elektromotor
- 17: Außenseite
- 18.: Innenseite
- 19: Kühlrippe
- 20: saugseitige Rückseite der Nabenstimfläche
- 21: Öffnung
- 22: druckseitige Vorderste der Nabenstirnfläche

- L: Luftströmung
- D: Drehachse

## Patentansprüche

1. Lüfter (1) für eine Brennkraftmaschine, welcher ein von einem in einer Nabe (4) angeordneten Elektromotor (16) angetriebenes Lufterrad (2) aufweist, welches mit einer Vielzahl von an der Nabe (4) angeordneten Lüfterblättern (3) ausgebildet ist, wobei die Nabe (4) mit einer Nabenstirnfläche (8) und einer Nabenmantelfläche (6) ausgebildet ist, **dadurch gekennzeichnet, dass** in der Nabenmantelfläche (6) eine Vielzahl von Aussparungen (9) vorgesehen ist, welche die Nabenmantelfläche (6) in eine Vielzahl von schaufelartigen Elementen (12) unterteilen.

2. Lüfter (1) nach Anspruch 1, **dadurch gekennzeichnet, dass** jede von der Vielzahl von Aussparungen (9) jeweils zwischen zwei Lüfterblättern (3) angeordnet ist.

3. Lüfter (1) nach Anspruch 1 oder 2, **dadurch gekennzeichnet, dass** jede von der Vielzahl von Aussparungen (9) in Form eines Schlitzes ausgebildet ist, welcher sich im Wesentlichen von einem ersten Abschnitt (7) der Nabenmantelfläche (6), welcher an die Nabenstirnfläche (8) angrenzt, zu einem an einem offenen Ende der Nabe (4) endenden zweiten Abschnitt (10) der Nabenmantelfläche (6) erstreckt.

4. Lüfter (1) nach einem oder mehreren der Ansprüche 1 bis 3, **dadurch gekennzeichnet, dass** sich jede von der Vielzahl von Aussparungen (9) im Wesentlichen senkrecht zu der Nabenstirnfläche (8) erstreckt.

5. Lüfter (1) nach einem oder mehreren der Ansprüche 1 bis 4, **dadurch gekennzeichnet, dass** jedes schaufelartige Element (12) einen vorderen Rand (13) und einen hinteren Rand (14) aufweist.

6. Lüfter (1) nach Anspruch 5, **dadurch gekennzeichnet, dass** jede von der Vielzahl von Aussparungen (9) jeweils den vorderen Rand (13) eines schaufelartigen Elements (12) und den hinteren Rand (14) eines an grenzenden schaufelartigen Elements (12') bildet.

7. Lüfter (1) nach Anspruch 5 oder 6, **dadurch gekennzeichnet, dass** der vordere Rand (13) des schaufelartigen Elements (12) und der hintere (14) Rand des angrenzenden schaufelartigen Elements (12') in einer radialen Richtung des Lüfters (1) voneinander beabstandet sind.

8. Lüfter (1) nach einem oder mehreren der Ansprüche 1 bis 7, **dadurch gekennzeichnet, dass** der Lüfter (1) ein Axiallüfter ist.

9. Lüfter (1) nach einem oder mehreren der Ansprüche 1 bis 8, **dadurch gekennzeichnet, dass** die Nabe (4) auf der Saugseite des Lüfters (1) eine im Wesentlichen topfförmige Aufnahme (15) bildet, in welcher der Elektromotor (16) angeordnet ist.

10. Lüfter (1) nach einem oder mehreren der Ansprüche 1 bis 9, **dadurch gekennzeichnet, dass** jedes von der Vielzahl von schaufelförmigen Elementen (12) eine Innenseite (18) und eine Außenseite (17) aufweist.

11. Lüfter (1) nach Anspruch 10, **dadurch gekennzeichnet, dass** an der Innenseite (18) zumindest eine Kühlrippe (19) angeordnet ist.

12. Lüfter (1) nach einem oder mehreren der Ansprüche 1 bis 11, **dadurch. gekennzeichnet, dass** die Nabenstirnfläche (8) eine druckseitige Vorderseite (22) und eine der Vorderseite (22) gegenüberliegende saugseitige Rückseite (20) aufweist.

13. Lüfter (1) nach Anspruch 11 oder nach Anspruch 12 nach Anspruch 11, **dadurch gekennzeichnet dass** die zumindest eine Kühlrippe (19) sich von der Innenseite (18) des schaufelförmigen Elements (12) zu der Rückseite (20) der Nabenstirnfläche (8) erstreckt.

14. Lüfter (1) nach einem oder mehreren der Ansprüche 1 bis 13, **dadurch gekennzeichnet, dass** auf der Nabenstirnfläche (8) zumindest eine Öffnung (21), insbesondere eine Vielzahl von Öffnungen (21) vorgesehen ist.

15. Lüfter (1) nach einem oder mehreren der Ansprüche 11 bis 14, wenn Anspruch 12 nach Anspruch 11 oder Anspruch 14 nach Anspruch 13, **dadurch gekennzeichnet, dass** die zumindest eine Kühlrippe (19) im Wesentlichen L-förmig ausgebildet ist.

## Claims

1. A fan (1) for an internal combustion engine, with a fan wheel (2) which is driven by an electric motor (16) arranged in a hub (4) and is formed with a plurality of fan blades (3) arranged on the hub (4), wherein the hub (4) is formed with a hub front surface (8) and a hub shell surface (6), **characterised in that** a plurality of recesses (9) is provided in the hub shell surface (6) which divide the hub shell surface (6) into a plurality of blade-like elements (12).

2. The fan (1) as claimed in claim 1, **characterised in that** each one of the plurality of recesses (9) is arranged between two fan blades (3).

3. The fan (1) as claimed in claim 1 or 2, **characterised in that** each one of the plurality of recesses (9) is formed in the form of a slot which substantially extends from a first section (7) of the hub shell surface (6) bordering the hub front surface (8) to a second section (10) of the hub shell surface (6) ending at an open end of the hub (4).

4. The fan (1) as claimed in one or more of claims 1 to 3, **characterised in that** each one of the plurality of recesses (9) substantially extends perpendicular to the hub front surface (8).

5. The fan (1) as claimed in one or more of claims 1 to 4, **characterised in that** each blade-like element (12) has a leading edge (13) and a trailing edge (14).

6. The fan (1) as claimed in claim 5, **characterised in that** each one of the plurality of recesses (9) respectively forms the leading edge (13) of a blade-like element (12) and the trailing edge (14) of an adjacent blade-like element (12').

7. The fan (1) as claimed in claim 5 or 6, **characterised in that** the leading edge (13) of the blade-like element (12) and the trailing (14) edge of the adjacent blade-like element (12') are spaced from one another in a radial direction of the fan (1).

8. The fan (1) as claimed in one or more of claims 1 to 7, **characterised in that** the fan (1) is an axial fan.

9. The fan (1) as claimed in one or more of claims 1 to 8, **characterised in that** the hub (4) forms a substantially pot-shaped receptacle (15) on the suction side of the fan (1) in which the electric motor (16) is arranged.

10. The fan (1) as claimed in one or more of claims 1 to 9, **characterised in that** each one of the plurality of blade-like elements (12) has an inside (18) and an outside (17).

11. The fan (1) as claimed in claim 10, **characterised in that** at least one cooling fin (19) is arranged on the inside (18).

12. The fan (1) as claimed in one or more of claims 1 to 11, **characterised in that** the hub front surface (8) has a front side (22) on the pressure side and a back side (20) on the suction side opposite the front side (22).

13. The fan (1) as claimed in claim 11 or as claimed in claim 12 as claimed in claim 11, **characterised in that** the at least one cooling fin (19) extends from the inside (18) of the blade-like element (12) to the back side (20) of the hub front surface (8).

14. The fan (1) as claimed in one or more of claims 1 to 13, **characterised in that** at least one opening (21), in particular a plurality of openings (21), is provided on the hub front surface (8).

15. The fan (1) as claimed in one or more of claims 11 to 14 if claim 12 as claimed in claim 11 or claim 14 as claimed in claim 13, **characterised in that** the at least one cooling fin (19) is substantially L-shaped.

## Revendications

1. Ventilateur (1) pour un moteur à combustion interne, qui présente une roue de ventilateur (2) entraînée par un moteur électrique (16) disposé dans un moyeu (4), roue de ventilateur qui est conçue avec une multiplicité de pales de ventilateur (3) disposées sur le moyeu (4), où le moyeu (4) est configuré en comportant une surface frontale de moyeu (8) et une surface d'enveloppe de moyeu (6), **caractérisé en ce qu'**il est prévu, dans la surface d'enveloppe de moyeu (6), une multiplicité d'évidements (9) qui subdivisent la surface d'enveloppe de moyeu (6) en une multiplicité d'éléments (12) en forme de palettes.

2. Ventilateur (1) selon la revendication 1, **caractérisé en ce que** chaque évidement parmi la multiplicité des évidements (9) est disposé à chaque fois entre deux pales de ventilateur (3).

3. Ventilateur (1) selon la revendication 1 ou 2, **caractérisé en ce que** chaque évidement parmi la pluralité des évidements (9) est configuré sous la forme d'une fente qui s'étend pratiquement depuis une première partie (7) de la surface d'enveloppe de moyeu (6), première partie qui est contiguë à la surface frontale de moyeu (8), jusqu'à une deuxième partie (10) de la surface d'enveloppe de moyeu (6) se terminant au niveau d'une extrémité ouverte du moyeu (4).

4. Ventilateur (1) selon l'une quelconque ou plusieurs des revendications 1 à 3, **caractérisé en ce que** chaque évidement parmi la multiplicité des évidements (9) s'étend pratiquement de façon perpendiculaire par rapport à la surface frontale de moyeu (8).

5. Ventilateur (1) selon l'une quelconque ou plusieurs des revendications 1 à 4, **caractérisé en ce que** chaque élément (12) en forme de palette présente un bord avant (13) et un bord arrière (14).

6. Ventilateur (1) selon la revendication 5, **caractérisé en ce que** chaque évidement parmi la multiplicité des évidements (9) forme à chaque fois le bord avant (13) d'un élément (12) en forme de palette et le bord arrière (14) d'un élément contigu (12') en forme de palette.

7. Ventilateur (1) selon la revendication 5 ou 6, **caractérisé en ce que** le bord avant (13) de l'élément (12) en forme de palette et le bord arrière (14) de l'élément contigu (12') en forme de palette sont espacés l'un de l'autre dans une direction radiale du ventilateur (1).

8. Ventilateur (1) selon l'une quelconque ou plusieurs des revendications 1 à 7, **caractérisé en ce que** le ventilateur (1) est un ventilateur axial.

9. Ventilateur (1) selon l'une quelconque ou plusieurs des revendications 1 à 8, **caractérisé en ce que** le moyeu (4) forme, sur le côté d'aspiration du ventilateur (1), un logement (15) sensiblement en forme de pot, logement dans lequel est disposé le moteur électrique (16).

10. Ventilateur (1) selon l'une quelconque ou plusieurs des revendications 1 à 9, **caractérisé en ce que** chaque élément parmi la multiplicité des éléments (12) en forme de palettes présente un côté intérieur (18) et un côté extérieur (17).

11. Ventilateur (1) selon la revendication 10, **caractérisé en ce qu'**au moins une ailette de refroidissement (19) est disposée sur le côté intérieur (18).

12. Ventilateur (1) selon l'une quelconque ou plusieurs des revendications 1 à 11, **caractérisé en ce que** la surface frontale de moyeu (8) présente une face avant côté pression (22) et une face arrière côté aspiration (20) placée à l'opposé de la face avant (22).

13. Ventilateur (1) selon la revendication 11 ou selon la revendication 12 d'après la revendication 11, **caractérisé en ce que** l'ailette de refroidissement (19) au moins au nombre de un s'étend depuis le côté intérieur (18) de l'élément (12) en forme de palette, jusqu'à la face arrière (20) de la face frontale de moyeu (8).

14. Ventilateur (1) selon l'une quelconque ou plusieurs des revendications 1 à 13, **caractérisé en ce qu'**il est prévu, sur la face frontale de moyeu (8), au moins une ouverture (21), en particulier une multiplicité d'ouvertures (21).

15. Ventilateur (1) selon l'une quelconque ou plusieurs des revendications 11 à 14, lorsque la revendication 12 est selon la revendication 11 ou lorsque la revendication 14 est selon la revendication 13, **caractérisé en ce que** l'ailette de refroidissement (19) au moins au nombre de un est configurée sensiblement en forme de L.
